# EUROPÄISCHE PATENTSCHRIFT

(11) **EP 2 627 904 B1**
(45) Veröffentlichungstag und Bekanntmachung des Hinweises auf die Patenterteilung: **27.02.2019**
(21) Anmeldenummer: 11757342.8
(22) Anmeldetag: 19.09.2011
(51) Int. Cl.: F04B 1/04, F04B 9/04

(54) **HOCHDRUCKPUMPE UND TRIEBWERK FÜR EINE HOCHDRUCKPUMPE**
HIGH-PRESSURE PUMP AND DRIVE FOR A HIGH-PRESSURE PUMP
POMPE À HAUTE PRESSION ET MÉCANISME D'ENTRAÎNEMENT POUR UNE POMPE À HAUTE PRESSION

(30) Priorität: 12.10.2010 DE 102010042295
(43) Veröffentlichungstag der Anmeldung: 21.08.2013
(73) Patentinhaber: Robert Bosch GmbH, 70442 Stuttgart (DE)
(72) Erfinder: LESSING, Ulrich, 88171 Weiler Im Allgaeu (DE); STRAEHLE, Jochen, 71287 Weissach (DE)
(86) Internationale Anmeldenummer: PCT/EP2011/066199
(87) Internationale Veröffentlichungsnummer: WO 2012/048984

(56) Entgegenhaltungen:
- WO-A1-2010/012701
- DE-A1- 19 635 164
- DE-A1-102006 041 673
- DE-A1-102009 001 314

## Beschreibung

Die vorliegende Erfindung betrifft eine Hochdruckpumpe für eine Kraftstoffeinspritzeinrichtung einer Brennkraftmaschine gemäß dem Oberbegriff des Anspruchs 1 und ein Triebwerk für eine Hochdruckpumpe gemäß dem Oberbegriff des Anspruchs 10.

### Stand der Technik

Zum Beaufschlagen des Kraftstoffs mit Hochdruck in einem Kraftstoffeinspritzsystem, wie beispielsweise in einem Common-Rail-System, werden unter anderem Hochdruckpumpen mit Radialkolben mit einem oder mehreren Pumpenkolben eingesetzt, welche von einer Antriebswelle mittelbar beispielsweise über einen Nocken oder einen Exzenter in eine Hubbewegung versetzt werden, um einen Saughub und einen Druckhub auszuführen. Während des Saughubs wird Kraftstoff in einen Pumpenarbeitsraum der Hochdruckpumpe eingesaugt, und während des Druckhubs wird der angesaugte Kraftstoff komprimiert und an den Hochdruckspeicher des Common-Rail-Systems ausgegeben.

Bei den bekannten Hochdruckpumpen wird üblicherweise ein Rollennockenantrieb mit einer in einem Rollenschuh angeordneten Laufrolle eingesetzt.

Beispielsweise ist in DE 10 2008 043 429 A1 eine Radialkolbenpumpe mit einem Nockenwellenantrieb beschrieben. Dort ist in einem Pumpengehäuse eine Antriebswelle drehbar gelagert. Die Antriebswelle weist zwischen zwei Lagerbuchsen eine Nockenbahn auf, die einen Pumpenkolben in einer Hubbewegung antreibt. Der Pumpenkolben ist im Pumpengehäuse in einer radial zur Drehachse der Antriebswelle verlaufenden Zylinderbohrung verschiebbar geführt und stützt sich mit einem Kolbenfuß über eine in einem Rollenschuh drehbar gelagerte Laufrolle an der Nockenbahn ab. Der Rollenschuh ist wiederum in einen Stößelkörper eingepresst, der in einer Stößelführungsbohrung des Pumpengehäuses hubbeweglich geführt und um seine Längsachse frei drehbar gelagert ist. Eine Druckfeder drückt über den Stößelkörper sowie den Rollenschuh die Laufrolle gegen die Antriebswelle, wodurch die Laufrolle in Anlage an der Nockenbahn gehalten ist.

Die immer höheren Drücke in der Diesel-Common-Rail-Technologie setzen jedoch insbesondere die Triebwerke der Hochdruckpumpen einer hohen Belastung hinsichtlich Ermüdung oder Verschleiß aus. Die oben beschriebenen Triebwerke, die aus Nocken- bzw. Antriebswelle, Nocken, Laufrolle und Rollenschuh bestehen sind dabei verschiedenen tribologischen Belastungen ausgesetzt.

Typischerweise sind der Nocken und die Laufrolle jeweilig aus sehr hartem Stahl hergestellt, wobei Kraftstoff zwischen dem Nocken und der Laufrolle eine Zwischenschicht in Form eines Schmierfilms bildet. Bedingung für einen idealen Betrieb des Triebwerks ist, das immer ein kleiner jedoch nicht zu großer Schmierfilm zwischen Nocken und Laufrolle vorhanden ist. Da die Laufrolle selbst in einem Gleitlager in dem Rollenschuh geführt ist, ist es notwendig, dass die sogenannte "Haftung" zwischen der Laufrolle und dem Nocken gegenüber dem Gleitwiderstand groß genug ist, um eine permanente Drehung aufrecht zu erhalten. Wird eine permanente Drehung vorgesehen, so wird ebenfalls der Schmierfilm, der eine Art Schutzschicht gegenüber dem direkten Metall-Metall Kontakt darstellt, der zu Verschleiß beispielsweise in Form von Adhäsionsschäden führen kann, permanent zwischen den Wälzpartnern erzeugt. Ist die Schmierfilm-Schutzschicht zu groß, kann jedoch die Rollbewegung durch die fehlende Haftung nicht mehr gesichert werden. Dies würde zu einem Stillstand der Laufrolle führen ("Aquaplaning-Efffekt"), was wiederum den Schmierfilm durch die fehlende Rollbewegung schlagartig abbaut und zu einem Einschlagen der Laufrolle auf die Nockenwelle mit anschließendem Adhäsionsverschleiß führt. Problematisch sind besonders Kraftstoffe minderer Qualität. Hier kann es passieren, dass der Schmierspalt sich nicht richtig aufbaut und zunehmend Metall-Metall Kontakte zustande kommen, die letztendlich zu Verschleiß und Ausfall des Triebwerks führen.

Die zunehmende Forderung nach höheren Drücken und Kraftstofftemperaturen und die Bedienung von Märkten mit schlechtschmierenden oder niederviskosen Kraftstoffen erfordert daher eine Optimierung des bestehenden Systems.
Um ein Versagen der Hochdruckpumpe aufgrund einer mangelnden Schmiermittelversorgung zu vermeiden, ist es im Stand der Technik bekannt, die Kontaktflächen am Wälzkontakt des Triebwerks beispielsweise einer Oberflächenbehandlung wie beispielsweise einem Nitrieren zu unterziehen oder die Kontaktflächen mit einer Beschichtung zu überziehen.
In DE 103 48 140 A1 wird eine Radialkolbenpumpe zur Kraftstoffhochdruckerzeugung in einem Kraftstoffeinspritzsystem beschrieben, welche einen Polygonläufer aufweist, dessen Gleitflächen zumindest teilweise mit einem Oberflächenbelag aus einem duktilen oder zähelastischen Werkstoff versehen sind. Als bevorzugter Beschichtungswerkstoff werden hierbei Molybdän, Wolframkarbid, Cermet oder Legierungen dieser Materialien verwendet. Siehe ebenfalls DE102009001314 mit dem nächsten Stand der Technik.

Eine Beschichtung mit den oben genannten Materialien verhindert zwar aufgrund ihrer Duktilität, dass aufgrund von Materialsprödigkeit sogenannte Pittings an den Gleitflächen entstehen. Eine Gewährleistung des zuverlässigen Abrollens des Nockens und der Laufrolle zum Sicherstellen des notwendigen Schmierfilms am Wälzkontakt kann hierdurch jedoch nicht erzielt werden.
Daher ist es wünschenswert, eine Hochdruckpumpe mit einem Triebwerk zu schaffen, bei dem im Bereich des Wälzkontakts zwischen der Laufrolle und dem Nocken eine permanente Haftung und somit eine permanente Drehung sichergestellt wird, um den Verschleiß und die Materialermüdung des Triebwerks zu reduzieren.

### Offenbarung der Erfindung

### Vorteile der Erfindung

Erfindungsgemäß wird eine Hochdruckpumpe für eine Kraftstoffeinspritzeinrichtung einer Brennkraftmaschine bereitgestellt, welche zumindest einen Pumpenkolben aufweist, welcher durch die Drehung einer Antriebswelle um eine Drehachse herum über zumindest einen an der Antriebswelle angeordneten Nocken und eine an dem Pumpenkolben angeordnete Stößelbaugruppe in einer Hubbewegung in im Wesentlichen radialer Richtung zu einer Drehachse der Antriebswelle angetrieben wird, wobei die Stößelbaugruppe eine Laufrolle mit einer Laufrollenmantelfläche aufweist, welche in Kontakt mit dem Nocken steht, wobei der Nocken an seiner Lauffläche zumindest teilweise mit einer Beschichtung versehen ist, die ein Elastomer aufweist. Durch Vorsehen des Elastomers auf der Lauffläche des Nockens wird der Wälzkontakt zwischen der Laufrolle und dem Nocken, an dem Kräfte von ungefähr 8000 N auftreten, deutlich verbessert. Es wird ein optimaler Betrieb ermöglicht, bei dem ein Abwälzen des Rollenkörpers auf der Nocke mit geringem Gleitschlupf stattfindet. Die Beschichtung besitzt eine hohe Adhäsionskraft, was bedeutet, dass sie in der Lage ist, die Laufrolle zuverlässig anzutreiben und hat dabei darüber hinaus den Vorteil, dass sich die Beschichtung in der Regel nur elastisch verformt, also seine Ursprungsform wiederherstellt und damit keinen direkten Verschleiß durch plastische Verformung zulässt. Adhäsionsverschleiß im Triebwerk und ein vorzeitiger Ausfall der Hochdruckpumpe werden durch die erfindungsgemäße Konfiguration effektiv vermieden. Besonders in kraftstoffkritischen Märkten oder bei hohen Belastungen ist die Elastomerbeschichtung im Bereich des Wälzkontaktes besonders hilfreich.

Gemäß einer bevorzugten Ausführungsform ist die Beschichtung an einem Hochlauf des Nockens vorgesehen. Der Hochlauf des Nockens stellt eine hochbelastete Stelle im Triebwerk dar, wo ein Schlupfen der Laufrolle massive Schäden verursachen kann. Eine Beschichtung insbesondere in diesem Bereich verhindert diese möglichen Schäden effektiv.

Gemäß noch einer bevorzugten Ausführungsform ist zwischen der Beschichtung und der Lauffläche des Nockens zumindest eine Haftvermittlerschicht angeordnet.

Gemäß noch einer weiteren bevorzugten Ausführungsform umfasst die Beschichtung zumindest eines der Materialien aus der Gruppe bestehend aus Silikonkautschuk, Silikon, Kautschuk, Gummi oder Latex. Wichtig bei der Auswahl des geeigneten Materials ist, dass es kraftstoffresistent, flexibel und hochadhäsiv ist. Es können auch silikonhaltige, kautschukhaltige, gummihaltige, latexhaltige oder andere elastische Materialien für die Beschichtung verwendet werden, die in der Regel in flüssiger, fester oder pulverförmiger Form vorliegen.

Vorzugsweise wird dem Elastomer, insbesondere dem Kautschuk und dem Gummi, zumindest ein Additiv und/oder zumindest einen Füllstoff, zugesetzt. Vorzugsweise ist der Füllstoff eine pyrogene Kieselsäure, gefällte Kieselsäure oder Ruß. In einer bevorzugten Ausführungsform, in welcher Silikonkautschuk als Beschichtungsmaterial verwendet wird, umfasst der Füllstoff vorzugsweise Diatomenerde, Quarz oder Ruß. Vorzugsweise wird dem Silikonkautschuk als Additiv eine Vernetzungschemikalie, insbesondere Peroxid oder ein Platinkatalysator, zugesetzt.

Gemäß noch einer weiteren bevorzugten Ausführungsform wird dem Elastomer ein Weichmacher, insbesondere ein Weichmacher auf Silikonpolymerbasis, zugesetzt.

Vorzugsweise ist dem Beschichtungsmaterial eine Zusatzsubstanz zur Verbesserung der Dehnungseigenschaften und der Rissfestigkeit, insbesondere Kieselsäure, beigemischt. Besonders bevorzugt ist die Zugabe von Kieselsäure bei silikonhaltigen Materialien.

Es ist auch bevorzugt, wenn die beigemischte Kieselsäure mit einem Gewichtsprozentanteil beigemischt wird, der zwischen 1 Gew.% (Gewichtsprozent) und 30 Gew.%, insbesondere zwischen 5 Gew.% und 15 Gew.%, liegt.

Gemäß einer bevorzugten Ausführungsform ist das Elastomer farblos und weist eine Dichte in einem Bereich von 1,05 bis 1,14 g/cm³, eine Härte in einem Bereich von 20 bis 55 Shore A, eine Reißfestigkeit in einem Bereich von 6,0 bis 12,0 N/mm², eine Reißdehnung in einem Bereich von 500 bis 1300 %, einen Weiterreißwiderstand in einem Bereich von 15 bis 30 N/mm, eine Rückprallelastizität in einem Bereich von 50 bis 70 % und eine Druckverformungsresistenz (22 h/175 °C) in einem Bereich von 10 bis 30 % auf.

Gemäß einer weiteren bevorzugten Ausführungsform ist die zumindest teilweise Beschichtung durch Eintauchen mit anschließendem Trocknen und Polymerisieren hergestellt.

Gemäß noch einer weiteren bevorzugten Ausführungsform ist die zumindest teilweise Beschichtung mittels Spritzguss, Bedampfen oder Aufwalzen auf die Lauffläche des Nockens und/oder die Laufrollenmantelfläche aufgebracht.

Besonders bevorzugt ist es darüber hinaus, wenn die Beschichtung eine Schichtdicke aufweist, welche in einem Bereich von 50 nm bis 5 µm, insbesondere in einem Bereich von 2 µm bis 3 µm, liegt.

Gemäß der Erfindung wird weiterhin ein Triebwerk für eine Hochdruckpumpe bereitgestellt, welches eine mit zumindest einem Nocken versehene Antriebswelle und eine in einem Rollenschuh angeordnete Laufrolle aufweist, wobei eine Laufrollenmantelfläche der Laufrolle mit einer Lauffläche des Nockens in Wälzkontakt stehen, wobei die Lauffläche des Nockens zumindest teilweise mit einer Beschichtung aus einem Elastomer versehen ist. Das erfindungsgemäße Triebwerk weist durch den durch die Elastomerschicht optimierten Wälzkontakt keinen Adhäsionsverschleiß auf und verursacht somit keinen vorzeitigen Ausfall der Hochdruckpumpe, auch bei Verwendung niederviskoser oder schlechtschmierender Kraftstoffe.

### Kurze Beschreibung der Zeichnungen

Im Nachfolgenden werden Ausführungsformen der Erfindung unter Bezugnahme auf die beigefügten Zeichnungen näher beschrieben. Es zeigt:
- Fig. 1: einen Schnitt durch eine Hochdruckpumpe gemäß dem Stand der Technik;
- Fig. 2: eine schematische teilweise geschnittene Seitenansicht durch ein Triebwerk gemäß dem Stand der Technik; und
- Fig. 3A, 3B: jeweils einen Nocken gemäß einer Ausführungsform der Erfindung.

### Ausführungsformen der Erfindung

In Fig. 1 ist ein Schnitt durch eine Hochdruckpumpe 1 für eine Kraftstoffeinspritzeinrichtung einer Brennkraftmaschine gemäß dem Stand der Technik dargestellt. Die hier dargestellte Hochdruckpumpe 1 ist eine Radialkolbenpumpe und wird in einem Common-Rail-System verwendet.

Die Hochdruckpumpe 1 gemäß dem Stand der Technik weist ein Gehäuse 2 auf, in dem eine rotierend angetriebene Antriebswelle 3 angeordnet ist, die als Nockenwelle ausgebildet ist. Die Hochdruckpumpe 1 weist wenigstens ein oder mehrere in jeweils einem Zylinderkopf 8 angeordnete Pumpenelemente 4 mit jeweils einem Pumpenkolben 5 auf, der durch einen Nocken 6 der Antriebswelle 3 mittelbar in einer Hubbewegung in zumindest annähernd radialer Richtung zu einer Drehachse 7 der Antriebswelle 3 angetrieben wird. Der Pumpenkolben 5 ist in einer Zylinderbohrung 9 in einem Schaftabschnitt 10 des Zylinderkopfs 8 dicht verschiebbar geführt und begrenzt mit seiner der Antriebswelle 3 abgewandten Stirnseite in der Zylinderbohrung 9 einen Pumpenarbeitsraum 11. Um den Schaftabschnitt 10 herum ist eine Feder 12 angeordnet.

Der Pumpenarbeitsraum 11 weist über einen im Gehäuse 2 verlaufenden Kraftstoffzulaufkanal (nicht dargestellt) eine Verbindung mit einem Kraftstoffzulauf beispielsweise einer Förderpumpe auf. An der Mündung des Kraftstoffzulaufkanals in den Pumpenarbeitsraum 11 ist ein in den Pumpenarbeitsraum 11 öffnendes Einlassventil 13 angeordnet. Der Pumpenarbeitsraum 11 weist außerdem über einen im Zylinderkopf 8 verlaufenden Kraftstoffablaufkanal 14 eine Verbindung mit einem Auslass auf, der beispielsweise mit einem Hochdruckspeicher 15 verbunden ist. Mit dem Hochdruckspeicher 15 sind ein oder vorzugsweise mehrere an den Zylindern der Brennkraftmaschine angeordnete Injektoren 16 verbunden, durch die Kraftstoff in die Zylinder der Brennkraftmaschine eingespritzt wird. An der Mündung des Kraftstoffablaufkanals 14 in den Pumpenarbeitsraum 11 ist ein aus dem Pumpenarbeitsraum 11 öffnendes Auslassventil 17 angeordnet.

Dem Pumpenelement 4 ist eine Stößelbaugruppe 24 zugeordnet, über die sich der Pumpenkolben 5 am Nocken 6 der Antriebswelle 3 abstützt. Die Stößelbaugruppe 24 umfasst einen hohlzylindrischen Stößelkörper 18, der in einer Bohrung 19 verschiebbar geführt ist. An seinem dem Pumpenarbeitsraum 11 abgewandten Ende weist der Pumpenkolben 5 einen Kolbenfuß 20 auf.

Die Stößelbaugruppe 24 und der Pumpenkolben 5 werden durch die vorgespannte Feder 12 zum Nocken 6 der Antriebswelle 3 hin gedrückt. Die Feder 12 ist als den Pumpenkolben 5 umgebende und in den Stößelkörper 18 hineinragende Schraubendruckfeder ausgebildet. Die Feder 12 stützt sich einerseits am Zylinderkopf 8 und andererseits an einem Federteller 21 ab. Der Federteller 21 ist mit dem Pumpenkolben 5 verbunden und liegt auf einer einem Rollenschuh 22 abgewandten Seite eines Ringstegs (hier nicht im Detail dargestellt) an. Die Feder 12 wirkt somit über den Federteller 21 sowohl auf den Pumpenkolben 5 als auch auf den Stößelkörper 18, um diese wie oben beschrieben, gegen den Nocken 6 der Antriebswelle 3 zu drücken. In den Stößelkörper 18 ist von dessen der Antriebswelle 3 zugewandter Seite her der Rollenschuh 22 eingefügt. Im Rollenschuh 22 ist in einer zylinderabschnittförmigen Aufnahme auf der dem Nocken 6 der Antriebswelle 3 zugewandten Seite des Rollenschuhs 22 eine zylindrische Laufrolle 23 drehbar gelagert.

Bei Drehung der Antriebswelle 3 um die Drehachse 7 her die Drehbewegung somit über den Nocken 6 und die Stößelbaugruppe auf den Pumpenkolben 5 übertragen, um diesen auf und ab zu bewegen, wodurch entsprechend ein Saughub zum Fördern des Kraftstoffs in das Pumpenelement 4 und ein Druckhub zum Verdichten des in das Pumpenelement 4 geförderten Kraftstoffs ausgeführt wird. Der verdichtete bzw. mit Druck beaufschlagte Kraftstoff wird dann über das Auslassventil 17 dem Hochdruckspeicher 15 zugeführt.

Fig. 2 ist eine schematische teilweise geschnittene Seitenansicht durch ein Triebwerk 25 gemäß dem Stand der Technik, welches einen auf einer Antriebswelle 3 angeordneten Nocken 6 mit einer Lauffläche 27 und eine in einem Rollenschuh 22 gelagerte Laufrolle 23 mit einer Laufrollenmantelfläche 26 umfasst.

Sowohl der Nocken 6 als auch die Laufrolle 23 sind aus einem harten Stahl hergestellt. Wenn sich der Nocken 6 durch eine Drehung der Antriebswelle 3 um deren Drehachse 3 herum dreht, wird am Wälzkontakt 28 zwischen der Laufrollenmantelfläche 26 und der Lauffläche 27 des Nockens 6 ein Schmierschicht aus Kraftstoff gebildet, die jedoch bei fehlender Rollbewegung schlagartig abgebaut werden kann, was zu einem Einschlagen der Laufrolle 23 auf den Nocken 6 führt. Diese Gefahr besteht ebenfalls im Falle des Verwendens von niedrigviskosem oder minderwertigem Kraftstoff.

Fig. 3A und 3B zeigen jeweils einen Nocken 6 gemäß einer Ausführungsform, der aus einem harten Stahl hergestellt ist. In der in Fig. 3A dargestellten Ausführungsform ist der Nocken 6 an seiner Lauffläche 27 mit einer Beschichtung 29 versehen, die die gesamte Lauffläche 27 bedeckt. Die Beschichtung 29 ist eine gummiartige, kraftstoffresistente, flexible und hochadhäsive Schicht aus Silikonkautschuk mit einem Kieselsäureanteil von 10 Gew.%. Alternativ kann die Beschichtung 29 auch aus einem anderen elastomeren Werkstoff, wie beispielsweise Silikon, Kautschuk, Gummi oder Latex oder silikonhaltigen, kautschukhaltigen, latexhaltigen oder gummihaltigen Substanzen mit oder ohne Kieselsäurezusatz gebildet sein. Die Beschichtung 29 besitzt eine hohe Adhäsionskraft und ist somit in der Lage, die Laufrolle 23 (siehe Fig 2) anzutreiben. Da die Beschichtung 29 aus einem Elastomer hergestellt ist, hat sie den Vorteil, dass sie sich elastisch verformt und ihre Ursprungsform wiederherstellt, wobei kein direkter Verschleiß durch plastische Verformung auftritt. Zwischen der Oberfläche bzw. Lauffläche 27 des Nockens 6 und der Beschichtung 29 können zusätzlich eine oder mehrere Haftvermittlungsschichten angeordnet sein. Die Beschichtung 28 ist mittels Eintauchen und anschließendem Trocknen und Polymerisieren des Elastomers auf den Nocken 6 aufgebracht. Alternativ ist jedoch auch ein Spritzgussverfahren, ein Bedampfen oder ein Aufwalzen möglich. Die Beschichtung kann sowohl im Vakuum oder unter Normaldruck stattfinden. Je nach Beschichtungsverfahren kann eine Temperung notwendig sein. Alternativ bzw. in Abhängigkeit von dem eingesetzten Material kann eine Polymerisierung des Elastomers jedoch auch bei Raumtemperatur erfolgen. Auch kann eine Zugabe von organischen oder anorganischen Substanzen zur Förderung der Polymerisierung erfolgen. Die Schichtdicke der Beschichtung 28 beträgt in der Ausführungsform 5 µm. Dickere oder dünnere Schichtdicken sind jedoch ebenfalls möglich. Die in Fig. 3B dargestellte Ausführungsform unterscheidet sich von der in Fig. 3A gezeigten Ausführungsform dadurch, dass die Beschichtung 28 lediglich teilweise, nämlich nur im Bereich des Hochlaufs 30, auf der Lauffläche 27 des Nockens 6 aufgebracht ist.

Mittels der erfindungsgemäßen Konfiguration kann effektiv ein Triebwerk 25 für eine Hochdruckpumpe 1 bereitgestellt werden, bei welchem Adhäsionsverschleiß effektiv vermieden wird, was wiederum einen vorzeitigen Ausfall der Hochdruckpumpe 1 verhindert.

## Patentansprüche

1. Hochdruckpumpe (1) für eine Kraftstoffeinspritzeinrichtung einer Brennkraftmaschine, welche zumindest einen Pumpenkölben (5) aufweist, welcher durch die Drehung einer Antriebswelle (3) um eine Drehachse (7) herum über zumindest einen an der Antriebswelle (3) angeordneten Nocken (6) und eine an dem Pumpenkolben (5) angeordnete Stößelbaugruppe (24) in einer Hubbewegung in im Wesentlichen radialer Richtung zu einer Drehachse (7) der Antriebswelle (3) angetrieben wird, wobei die Stößelbaugruppe (24) eine Laufrolle (23) mit einer Laufrollenmantelfläche (26) aufweist, welche in Kontakt mit einer Lauffläche (27) des Nockens (6) steht,
**dadurch gekennzeichnet, dass**
der Nocken (6) an seiner Lauffläche (27) zumindest teilweise mit einer Beschichtung (29) versehen ist, die ein Elastomer aufweist.

2. Hochdruckpumpe (1) nach Anspruch 1,
**dadurch gekennzeichnet, dass**
die Beschichtung (29) an einem Hochlauf (30) des Nockens (6) vorgesehen ist.

3. Hochdruckpumpe (1) nach Anspruch 1 oder 2,
**dadurch gekennzeichnet, dass**
zwischen der Beschichtung (29) und der Lauffläche (27) des Nockens (6) zumindest eine Haftvermittlerschicht angeordnet ist.

4. Hochdruckpumpe (1) nach einem oder mehreren der Ansprüche 1 bis 3,
**dadurch gekennzeichnet, dass**
die Beschichtung (29) zumindest eines der Materialien aus der Gruppe bestehend aus Silikonkautschuk, Silikon, Kautschuk, Gummi oder Latex umfasst.

5. Hochdruckpumpe (1) nach Anspruch 4,
**dadurch gekennzeichnet, dass**
die Beschichtung (29) eine Zusatzsubstanz zur Verbesserung der Dehnungseigenschaften und der Rissfestigkeit, insbesondere Kieselsäure, beigemischt ist.

6. Hochdruckpumpe (1) nach Anspruch 5,
**dadurch gekennzeichnet, dass**
die Zusatzsubstanz Kieselsäure ist, wobei die Kieselsäure mit einem Gewichtsprozentanteil beigemischt wird, der zwischen 1 Gew.% und 30 Gew.%, insbesondere zwischen 5 Gew.% und 15 Gew.%, liegt.

7. Hochdruckpumpe (1) nach einem oder mehreren der Ansprüche 1 bis 6,
**dadurch gekennzeichnet, dass**
die Beschichtung (29) durch Eintauchen mit anschließendem Trocknen und Polymerisieren hergestellt ist.

8. Hochdruckpumpe (1) nach einem oder mehreren der Ansprüche 1 bis 6,
**dadurch gekennzeichnet, dass**
die Beschichtung (29) mittels Spritzguss, Bedampfen oder Aufwalzen auf die Lauffläche (27) des Nockens (6) aufgebracht ist.

9. Hochdruckpumpe (1) nach einem oder mehreren der Ansprüche 1 bis 8,
**dadurch gekennzeichnet, dass**
die Beschichtung (29) eine Schichtdicke aufweist, welche in einem Bereich von 50 nm bis 5 µm, insbesondere in einem Bereich von 2 µm bis 3 µm, liegt.

10. Triebwerk (25) für eine Hochdruckpumpe (1), welches eine mit zumindest einem Nocken (6) versehene Antriebswelle (3) und eine in einem Rollenschuh (22) angeordnete Laufrolle (23) aufweist, wobei eine Laufrollenmantelfläche (26) der Laufrolle (23) mit einer Lauffläche (27) des Nockens (6) in Wälzkontakt (28) stehen,
**dadurch gekennzeichnet, dass**
die Lauffläche (27) des Nockens (6) zumindest teilweise mit einer Beschichtung (29) versehen ist, die ein Elastomer aufweist.

## Claims

1. High-pressure pump (1) for a fuel injection device of an internal combustion engine, which high-pressure pump has at least one pump piston (5) which, by the rotation of a drive shaft (3) about an axis of rotation (7), is driven in a reciprocating movement in a substantially radial direction with respect to an axis of rotation (7) of the drive shaft (3) via at least one cam (6) arranged on the drive shaft (3) and via a tappet assembly (24) arranged on the pump piston (5), wherein the tappet assembly (24) has a roller (23) with a roller shell surface (26) which is in contact with a running surface (27) of the cam (6), **characterized in that**
the cam (6) is, on its running surface (27), provided at least partially with a coating (29) which has an elastomer.

2. High-pressure pump (1) according to Claim 1, **characterized in that**
the coating (29) is provided at an apex (30) of the cam (6).

3. High-pressure pump (1) according to Claim 1 or 2, **characterized in that**
at least one adhesion promoter layer is arranged between the coating (29) and the running surface (27) of the cam (6).

4. High-pressure pump (1) according to one or more of Claims 1 to 3,
**characterized in that**
the coating (29) comprises at least one of the materials from the group consisting of silicone rubber, silicone, natural rubber, rubber or latex.

5. High-pressure pump (1) according to Claim 4, **characterized in that**
an additive substance for improving the expansion characteristics and tearing resistance, in particular silica, is admixed to the coating (29).

6. High-pressure pump (1) according to Claim 5, **characterized in that**
the additive substance is silica, wherein the silica is admixed with a percentage fraction by weight of between 1 wt.% and 30 wt.%, in particular between 5 wt.% and 15 wt.%.

7. High-pressure pump (1) according to one or more of Claims 1 to 6,
**characterized in that**
the coating (29) is produced by dipping with subsequent drying and polymerization.

8. High-pressure pump (1) according to one or more of Claims 1 to 6,
**characterized in that**
the coating (29) is applied by injection moulding, vapour deposition or roller application to the running surface (27) of the cam (6).

9. High-pressure pump (1) according to one or more of Claims 1 to 8,
**characterized in that**
the coating (29) has a layer thickness which lies in a range from 50 nm to 5 µm, in particular in a range from 2 µm to 3 µm.

10. Drive unit (25) for a high-pressure pump (1), which drive unit has a drive shaft (3) equipped with at least one cam (6) and has a roller (23) arranged in a roller shoe (22), wherein a roller shell surface (26) of the roller (23) is in rolling contact (28) with a running surface (27) of the cam (6), **characterized in that**
the running surface (27) of the cam (6) is provided at least partially with a coating (29) which has an elastomer.

## Revendications

1. Pompe à haute pression (1) pour un dispositif d'injection de carburant d'un moteur à combustion interne, laquelle pompe comprend au moins un piston de pompe (5), lequel est entraîné, par la rotation d'un arbre d'entraînement (3) autour d'un axe de rotation (7), par le biais d'au moins une came (6) disposée sur l'arbre d'entraînement (3) et d'un ensemble poussoir (24) disposé sur le piston de pompe (5), suivant un mouvement de va-et-vient dans la direction sensiblement radiale par rapport à un axe de rotation (7) de l'arbre d'entraînement (3), l'ensemble poussoir (24) comprenant un galet de roulement (23) doté d'une surface d'enveloppe de galet de roulement (26), laquelle surface est en contact avec une surface de roulement (27) de la came (6),
**caractérisée en ce que**
la came (6) est dotée, sur sa surface de roulement (27), au moins partiellement d'un revêtement (29) qui comprend un élastomère.

2. Pompe à haute pression (1) selon la revendication 1,
**caractérisée en ce que**
le revêtement (29) est prévu sur une rampe (30) de la came (6).

3. Pompe à haute pression (1) selon la revendication 1 ou 2,
**caractérisée en ce**
**qu'**au moins une couche favorisant l'adhérence est disposée entre le revêtement (29) et la surface de roulement (27) de la came (6).

4. Pompe à haute pression (1) selon l'une ou plusieurs des revendications 1 à 3,
**caractérisée en ce que**
le revêtement (29) comporte au moins l'un des matériaux du groupe consistant en le caoutchouc de silicone, la silicone, le caoutchouc, le caoutchouc vulcanisé ou le latex.

5. Pompe à haute pression (1) selon la revendication 4,
**caractérisée en ce que**
le revêtement (29) est mélangé à une substance supplémentaire destinée à améliorer les propriétés de dilatation et la résistance au déchirement, en particulier de l'acide silicique.

6. Pompe à haute pression (1) selon la revendication 5,
**caractérisée en ce que**
la substance supplémentaire est de l'acide silicique, l'acide silicique étant mélangé suivant un pourcentage en poids qui est compris entre 1 % en poids et 30 % en poids, en particulier entre 5 % en poids et 15 % en poids.

7. Pompe à haute pression (1) selon l'une ou plusieurs des revendications 1 à 6,
**caractérisée en ce que**
le revêtement (29) est produit par immersion suivie d'un séchage et d'une polymérisation.

8. Pompe à haute pression (1) selon l'une ou plusieurs des revendications 1 à 6,
**caractérisée en ce que**
le revêtement (29) est appliqué sur la surface de roulement (27) de la came (6) par moulage par injection, métallisation sous vide ou laminage.

9. Pompe à haute pression (1) selon l'une ou plusieurs des revendications 1 à 8,
**caractérisée en ce que**
le revêtement (29) présente une épaisseur de couche qui est comprise dans une plage de 50 nm à 5 µm, en particulier dans une plage de 2 µm à 3 µm.

10. Mécanisme d'entraînement (25) pour une pompe à haute pression (1), laquelle comprend un arbre d'entraînement (3) doté d'au moins une came (6) et un galet de roulement (23) disposé dans un patin de galet (22), une surface d'enveloppe (26) du galet de roulement (23) étant en contact de roulement (28) avec une surface de roulement (27) de la came (6), **caractérisé en ce que**
la surface de roulement (27) de la came (6) est dotée au moins partiellement d'un revêtement (29) qui comprend un élastomère.
